# EUROPÄISCHE PATENTSCHRIFT

(11) **EP 2 184 558 B1**
(45) Veröffentlichungstag und Bekanntmachung des Hinweises auf die Patenterteilung: **23.04.2014**
(21) Anmeldenummer: 09013679.7
(22) Anmeldetag: 30.10.2009
(51) Int. Cl.: F24F 13/14

(54) **Luftauslass für klima- und lüftungstechnische Anlagen**
Air outlet for air conditioning and ventilation assemblies
Sortie d'air pour des installations de climatisation et de technologies d'aération

(30) Priorität: 05.11.2008 DE 202008014690 U
(43) Veröffentlichungstag der Anmeldung: 12.05.2010
(73) Patentinhaber: TROX GmbH, 47506 Neukirchen-Vluyn (DE)
(72) Erfinder: Joneleit, Ralf, 47445 Moers (DE); Sefker, Thomas, Dr., 47506 Neukirchen-Vluyn (DE)
(74) Vertreter: DR. STARK & PARTNER

(56) Entgegenhaltungen:
- WO-A-96/39808
- DE-A1- 2 105 077
- DE-B1- 2 804 670
- DE-B1- 2 833 822
- DE-U1- 8 019 939
- DE-U1- 8 433 344

## Beschreibung

Die Erfindung betrifft einen Luftauslass für klima- und lüftungstechnische Anlagen mit zumindest einer von einem Durchgangsbereich umgebenen Luftauslassöffnung, wobei der Ausströmquerschnitt zumindest einer Luftauslassöffnung in seiner Größe veränderbar ist.

Induktionsgeräte werden hauptsächlich mit konstantem Primärluftvolumenstrom betrieben. Durch den zunehmenden Anteil bedarfsgerechter Belüftung und dem verstärkten Einsatz in anderen Anwendungsbereichen, wie Meetingräumen oder Laboratorien, werden Induktionsgeräte immer häufiger mit variablen Primärluftvolumenströmen betrieben. Im Stand der Technik sind Induktionsgeräte mit Luftauslässen, insbesondere mit als Induktionsdüsen ausgebildeten Luftauslässen, bekannt, bei denen die Induktionsdüsen aus Stahl oder Kunststoff bestehen oder ausgestanzt sind. Derartige Induktionsdüsen besitzen einen unveränderbaren Ausströmquerschnitt und eine feste Geometrie. Dadurch ist der Primärluftvolumenstrombereich eingeschränkt, da ein bestimmtes Induktionsverhältnis für eine Strahlstabilität erforderlich ist. Im unteren Bereich ergibt sich die Einschränkung durch einen Mindestimpulsstrom, der für eine ausreichende Induktion und eine geeignete Strömungsstruktur benötigt wird. Im oberen Bereich ist der Primärluftvolumenstrom aufgrund der hohen Ausblasgeschwindigkeit und der daraus resultierenden Schallleistungspegel begrenzt. Bei einigen bekannten Induktionsgeräten ist eine händische oder motorische Verstellung der Induktionsdüse möglich, um das Induktionsgerät auf andere Volumenstrombereiche umzustellen.

WO 96/39808 A1 zeigt einen Luftauslass gemäß dem Oberbegriff von Anspruch 1.

Aufgabe der Erfindung ist es, die vorgenannten Nachteile zu vermeiden und einen Luftauslass anzugeben, bei dem die Größe des Ausströmquerschnittes leichter veränderbar ist.

Diese Aufgabe wird durch einen Luftauslass mit den Merkmalen von Anspruch 1 gelöst. Unter der Druckdifferenz wird die Differenz der Drücke in Strömungsrichtung gesehen vor und hinter der Luftauslassöffnung verstanden. Damit passt sich die Größe des Ausströmquerschnittes automatisch dem aktuellen Druck an, so dass der Luftauslass und damit beispielsweise das Induktionsgerät mit den entsprechenden Luftauslässen in größeren Volumenstrombereichen und dadurch variabler einsetzbar ist.

Die Größe des Ausströmquerschnittes variiert in Abhängigkeit von der Druckdifferenz zwischen dem Raum und - bei Einsatz des erfindungsgemäßen Luftauslasses in einem Induktionsgerät - der Primärluftkammer. So wird die Größe des Ausströmquerschnittes bei hohen Differenzdrücken, d. h. hohen Volumenströmen, erhöht. Bei Abnahme des Differenzdruckes, d. h. bei fallenden Volumenströmen, findet eine selbsttätige Reduzierung statt. Mit dieser Maßnahme kann der praktisch nutzbare Primärluftvolumenbereich eines Induktionsgerätes deutlich erweitert werden, da sich die Größe des Ausströmquerschnittes an den gewünschten Volumenstrom anpasst.

Bei einer Ausführungsform kann ein Element vorgesehen sein, dass den theoretischen freien Ausströmquerschnitt verringert und durch die Luftströmung derart gegen eine Rückstellkraft verlagert werden kann, dass der freie Ausströmquerschnitt der Luftauslassöffnung vergrößert wird.

Dabei kann das Element eine in Richtung der Luftströmung zunehmende Querschnittsfläche aufweisen und mit steigender Druckdifferenz, d.h. mit steigendem Luftvolumenstrom, einen jeweils kleineren und mit fallender Druckdifferenz, d.h. nachlassendem Luftvolumenstrom, einen jeweils größeren Anteil des maximal möglichen Ausströmquerschnittes verschließen. Das Element kann in den beiden Extremstellungen den Ausströmquerschnitt vollständig verschließen und bei hohen Luftvolumenströmen nahezu vollständig freigeben.

Das Element kann spitz oder auch stumpf ausgebildet sein. Der Querschnitt des Elementes kann punkt- oder spiegelsymmetrisch ausgebildet sein. So kann das Element beispielsweise keil-, kegel- oder kegelstumpfartig ausgebildet sein.

Vorzugsweise ist der Querschnitt des Elements zumindest in etwa der Ausgestaltung der Luftauslassöffnung angepasst. Es bietet sich beispielsweise an, wenn bei einer runden Luftauslassöffnung der Querschnitt des Elementes ebenfalls rund ist, so dass sich zwischen dem Element und dem Rand der Luftauslassöffnung ein ringförmiger Spalt bildet.

Das Element kann beispielsweise in seiner Position in Richtung der Durchströmrichtung verlagerbar sein. Bei hoher Druckdifferenz, d.h. hohen Luftvolumenströmen, wird das Element gegen eine Federkraft verlagert, so dass sich der freie Ausströmquerschnitt vergrößert. Bei nachlassendem Luftvolumenstrom, d. h. bei geringerem Primärluftkammerdruck bei einem Induktionsgerät, wird das Element durch die von der Feder ausgeübte Rückstellkraft wieder in Richtung der Auslassöffnung verlagert, und damit der zur Verfügung stehende Ausströmquerschnitt der Auslassöffnung verringert.

Zumindest der Durchgangsbereich einer Luftauslassöffnung besteht zur Veränderung der Größe des Ausströmquerschnittes wenigstens bereichsweise aus einem elastischen Material, wie beispielsweise einer Folie, einem elastischen Kunststoff oder dergleichen. Bei einer Ausführungsform ist der Durchgangsbereich, der die Luftauslassöffnung umgibt und damit bildet, zumindest bereichsweise, vorzugsweise vollständig, aus einem elastischen Material, wie beispielsweise Gummi, Folie oder elastischem Kunststoff. Bei hoher Druckdifferenz wölbt sich das elastische Material nach außen. Damit vergrößert sich der Ausströmquerschnitt durch die Ausdehnung des elastischen Materials.

In Induktionsgeräten sind üblicherweise mehrere Luftauslassöffnungen vorgesehen. Hier bietet sich an, wenn beispielsweise ein Streifen aus dem elastischen Material eingesetzt wird, wobei der Streifen eine Vielzahl an entsprechenden Luftauslassöffnungen aufweist. Der Streifen ist umlaufend in dem Induktionsgerät befestigt. Bei steigendem Druck in der Primärluftkammer wölbt sich der Streifen nach außen und das elastische Material wird gedehnt, woraufhin sich der Ausströmquerschnitt einer jeden Luftauslassöffnung vergrößert. Bei einer solchen Ausgestaltung vergrößert sich der Ausströmquerschnitt im Wesentlichen nur in Querrichtung zum Streifen.

Zumindest der Durchgangsbereich einer Luftauslassöffnung kann einen düsenartig ausgebildeten Kragen aufweisen, wobei zumindest der Kragen zur Veränderung der Größe des Ausströmquerschnittes bereichsweise aus einem elastischen Material besteht. Bei einer solchen Ausgestaltung ist die betreffende Luftauslassöffnung als Düse, insbesondere als Induktionsdüse, ausgebildet.

Die Induktionsdüse kann vollständig aus einem elastischen Material bestehen. Selbstverständlich ist es aber auch möglich, dass die Düse nur beispielsweise einen oder zwei parallel zur Durchströmrichtung ausgerichtete Bereiche aus einem elastischen Material aufweist. Auch durch diese Ausgestaltung bewirkt eine steigende Druckdifferenz eine Aufweitung der Düse und damit eine Vergrößerung des Ausströmquerschnittes.

Im Folgenden werden in den Zeichnungen dargestellte Ausführungsbeispiele der Erfindung erläutert. Es zeigen:
- Fig. 1: eine Draufsicht auf einen Luftauslass mit einer Luftauslassöffnung, wobei der Durchgangsbereich aus einem elastischen Material besteht,
- Fig. 2: einen Streifen aus einem elastischen Material mit mehreren, nebeneinander angeordneten Luftauslassöffnungen,
- Fig. 3a: einen Schnitt in Richtung A - A durch die Gegenstände nach den Fig. 1 und 2 bei niedriger Druckdifferenz,
- Fig. 3b: einen Schnitt in Richtung A - A durch die Gegenstände nach den Fig. 1 und 2 bei hoher Druckdifferenz,
- Fig. 4: eine Luftauslassöffnung mit einem düsenartig ausgebildeten Kragen, wobei der Kragen aus einem elastischen Material besteht und
- Fig. 5: einen Luftauslass mit einem gegen eine Rückstellkraft verlagerbares Element.

In den Figuren sind mehrere Ausführungsformen eines erfindungsgemaßen Luftauslasses dargestellt.

Fig. 1 zeigt einen Luftauslass mit einer Luftauslassöffnung 1, die von einem Durchgangsbereich 2 umfasst ist. Dieser Durchgangsbereich 2 besteht aus einem elastischen Material. Der Durchgangsbereich 2 ist in dem dargestellten Ausführungsbeispiel ringförmig ausgebildet und wird außenseitig von einem ebenfalls ringförmig ausgebildeten Befes-tigunsstreifen 3, der mit nicht weiter dargestellten Bauteilen verbunden ist, umfasst.

Bei niedrigen Druckdifferenzen findet, wie in der Schnittdarstellung in Fig. 3a dargestellt, keine Auswölbung des elastischen Materials statt, da die Größe des Ausströmquerschnittes der Luftauslassöffnung 1 ausreichend ist. Steigt der in Richtung des Pfeils 4 strömende Luftvolumenstrom an, wölbt sich das elastische Material durch die steigende Druckdifferenz, wie in der Schnittdarstellung in Fig. 3b dargestellt, in Strömungsrichtung des Luftvolumenstroms 4. Damit nimmt die Größe des Ausströmquerschnittes der Luftauslassöffnung 1 zu.

In Fig. 2 ist ein Ausführungsbeispiel, so wie es beispielsweise in Induktionsgeräten zum Einsatz kommt, dargestellt. Hier ist ein Streifen 5 dargestellt, der eine Vielzahl an nebeneinander angeordneten Luftauslassöffnungen 1 und Durchgangsbereichen 2 beinhaltet. Der Streifen 5 selbst besteht aus einem elastischen Material und ist randseitig über Befestigungsstreifen 3 mit nicht näher dargestellten Bauteilen verbunden. Da Fig. 2 nur einen Teil des erfindungsgemäßen Streifens 5 zeigt, ist lediglich an den beiden gegenüberliegenden Längsrändern je ein Befestigungsstreifen 3 angedeutet. Es bedarf keiner näheren Erläuterungen, dass auch an den beiden freien Enden, d.h. an den kurzen Kanten eine geeignete Befestigung, beispielsweise in Form eines Befestigungsstreifens 3, vorgesehen ist.

Bei zunehmender Druckdifferenz, so wie es in Fig. 3b dargestellt ist, wird das elastische Material im Wesentlichen in Querrichtung gewölbt. Während die Luftauslassöffnungen 1 bei geringen Druckdifferenzen bei dem dargestellten Ausführungsbeispiel einen im Wesentlichen kreisrunden Ausströmquerschnitt, so wie es in Fig. 2 dargestellt ist, aufweisen, wird der Ausströmquerschnitt der Luftauslassöffnungen 1 aufgrund der im Wesentlichen nur in Querrichtung erfolgenden Wölbung bei zunehmender Druckdifferenz mehr und mehr ovaler.

In Fig. 4 ist eine Ausführungsform dargestellt, bei der an der Luftauslassöffnung 1 ein düsenartig ausgebildeter Kragen 6 vorgesehen ist, wobei der Kragen 6 im dargestellten Ausführungsbeispiel aus einem elastischen Material besteht. Mit durchgezogenen Linien sind der Kragen 6 und die Luftauslassöffnung 1 bei geringer Druckdifferenz dargestellt. Bei zunehmender Druckdifferenz dehnt sich der Kragen 6 aus und nimmt dabei die in gestrichelten Linien dargestellte Kontur an. Dadurch vergrößert sich die Größe des Ausströmquerschnittes der Luftauslassöffnung 1.

In Fig. 5 ist eine Luftauslassöffnung 1 dargestellt, wobei der Rand der Luftauslassöffnung 1 in Richtung des Luftstroms 4 abgewinkelt ist. Innerhalb der Luftauslassöffnung 1 befindet sich ein kegelförmig ausgebildetes Element 7, das über ein Verbindungselement 8 mit einem spangenförmig ausgebildeten Federelement 9 verbunden ist. Das Element 7 ist in und entgegen die Richtung des Luftvolumenstroms 4 verlagerbar. Der Ausströmquerschnitt der Luftauslassöffnung 1 ist aufgrund des mittig angeordneten Elementes 7 als umlaufender zwischen dem Element 7 und dem Durchgangsbereich 2 angeordneter Spalt ausgebildet.

Nimmt die Druckdifferenz zu, wird das Element 7 gegen die von dem Federelement 9 erzeugte Rückstellkraft in Richtung des Luftstroms 4 verlagert. Damit nimmt die Größe des Ausströmquerschnittes der Luftsauslassöffnung 1 zu. Bei sinkender Druckdifferenz wird das Element 7 durch die Rückstellkraft des Federelementes 9 wieder entgegen die Strömungsrichtung 4 verlagert und damit die Größe des Ausströmquerschnittes verkleinert.

## Patentansprüche

1. Luftauslass für klima- und lüftungstechnische Anlagen mit zumindest einer von einem Durchgangsbereich (2) umgebenen Luftauslassöffnung (1), wobei der Ausströmquerschnitt zumindest einer Luftauslassöffnung (1) in seiner Größe veränderbar ist, wobei für den Einsatz des Luftauslasses auch bei variablen Luftvolumenströmen der Luftauslass im Bereich zumindest einer in seiner Größe veränderbaren Luftauslassöffnung (1) so ausgebildet ist, dass bei steigender Druckdifferenz und dadurch steigendem, durch die Luftauslassöffnung (1) strömendem Luftvolumenstrom die Größe des Ausströmquerschnittes der betreffenden Luftauslassöffnung (1) durch den Luftvolumenstrom gegen eine Rückstellkraft zunimmt und bei sinkender Druckdifferenz und dadurch nachlassendem Luftvolumenstrom die Größe des Ausströmquerschnittes aufgrund der Rückstellkraft wieder abnimmt, **dadurch gekennzeichnet, dass zumindest der Durchgangsbereich (2) einer Luftauslassöffnung (1) zur Veränderung der Größe des Ausströmquerschnittes wenigstens bereichsweise aus einem elastischen Material besteht.**

2. Luftauslass nach dem vorhergehenden Anspruch, **dadurch gekennzeichnet, dass** ein Element (7) vorgesehen ist, das den theoretischen freien Ausströmquerschnitt verringert und durch die Luftströmung derart gegen eine Rückstellkraft verlagert werden kann, dass der freie Ausströmquerschnitt der Luftauslassöffnung (1) vergrößert wird.

3. Luftauslass nach dem vorhergehenden Anspruch, **dadurch gekennzeichnet, dass** das Element (7) eine in Richtung der Luftströmung (4) zunehmende Querschnittsfläche aufweist und mit steigendem Luftvolumenstrom einen jeweils kleineren und mit nachlassendem Luftvolumenstrom einen jeweils größeren Anteil des maximal möglichen Ausströmquerschnittes verschließt.

4. Luftauslass nach einem der vorhergehenden Ansprüche, **dadurch gekennzeichnet, dass** zumindest der Durchgangsbereich (2) einer Luftauslassöffnung (1) einen düsenartig ausgebildeten Kragen (6) aufweist, wobei zumindest der Kragen (6) zur Veränderung der Größe des Ausströmquerschnittes bereichsweise aus einem elastischen Material besteht.

## Claims

1. Air outlet for air conditioning and ventilation assemblies with at least one air outlet opening (1) surrounded by a transit area (2), wherein the outflow cross-section of at least one air outlet opening (1) is resizable, wherein to use the air outlet also with variable air volume flows, the air outlet in the area of at least one resizable air outlet opening (1) is made such that with a rising pressure difference and thus rising air volume flow flowing through the air outlet opening (1), the size of the outflow cross-section of the relevant air outlet opening (1) increases by the air volume flow against a restoring force, and with a falling pressure difference and thus decreasing air volume flow, the size of the outflow cross-section falls again due to the restoring force, at least **characterised in that** at least sections of the transit area (2) of an air outlet opening (1) for changing the size of the outflow cross-section is made of an elastic material.

2. Air outlet according to the preceding claim **characterised in that** an element (7) is provided which reduces the theoretical free outflow cross-section and, due to the air flow, can be moved against a restoring force in such a way that the free outflow cross-section of the air outlet opening (1) is increased.

3. Air outlet according to the preceding claim **characterised in that** the element (7) has a cross-section area which increases in the direction of the air flow (4) and, with an increasing air volume flow, closes an in each case smaller proportion of the maximum possible outflow cross-section and, with a falling air volume flow, in each case a larger one.

4. Air outlet according to any one of the preceding claims **characterised in that** at least the transit area (2) of an air outlet opening (1) has a collar (6) formed as a nozzle, wherein at least sections of the collar (6) for changing the size of the outflow cross-section are made of an elastic material.

## Revendications

1. Sortie d'air pour installations techniques de climatisation et de ventilation, munie d'au moins un orifice (1) de sortie d'air qui est entouré par une zone de passage (2), la taille de la section transversale de décharge d'au moins un orifice (1) de sortie d'air pouvant être modifiée, sachant que, pour permettre l'utilisation de la sortie d'air également en présence de flux volumiques d'air variables, ladite sortie d'air est réalisée, dans la région d'au moins un orifice de sortie (1) de taille variable, de façon telle que, dans le cas d'une différence de pression croissante impliquant un flux volumique d'air croissant circulant par l'orifice (1) de sortie d'air, la taille de la section transversale de décharge de l'orifice considéré (1) de sortie d'air augmente sous l'effet dudit flux volumique d'air, en opposition à une force de rappel, puis que ladite taille de la section transversale de décharge diminue de nouveau, sous l'action de ladite force de rappel, dans le cas d'une différence de pression accusant une baisse et d'un flux volumique d'air s'amenuisant en conséquence, **caractérisée par le fait qu'**au moins la zone de passage (2) d'un orifice (1) de sortie d'air est constituée d'un matériau élastique, au moins par tronçons, en vue de modifier la taille de la section transversale de décharge.

2. Sortie d'air selon la revendication précédente, **caractérisée par le fait qu'**il est prévu un élément (7) qui réduit la section transversale libre théorique de décharge et peut être déplacé sous l'effet de l'écoulement d'air, en opposition à une force de rappel, de telle sorte que la section transversale libre de décharge de l'orifice (1) de sortie d'air soit accrue.

3. Sortie d'air selon la revendication précédente, **caractérisée par le fait que** l'élément (7) présente une aire de section transversale croissant dans la direction de l'écoulement d'air (4) et occulte, sur la section transversale de décharge maximale possible, une part respectivement plus petite dans le cas d'un flux volumique d'air croissant, et respectivement plus grande dans le cas d'un flux volumique d'air s'amenuisant.

4. Sortie d'air selon l'une des revendications précédentes, **caractérisée par le fait qu'**au moins la zone de passage (2) d'un orifice (1) de sortie d'air est pourvue d'une coiffe (6) de réalisation du type buse, au moins ladite coiffe (6) étant constituée d'un matériau élastique, au moins par tronçons, en vue de modifier la taille de la section transversale de décharge.
